# EUROPÄISCHE PATENTSCHRIFT

(11) **EP 2 853 460 B1**
(45) Veröffentlichungstag und Bekanntmachung des Hinweises auf die Patenterteilung: **27.02.2019**
(21) Anmeldenummer: 14450013.9
(22) Anmeldetag: 10.04.2014
(51) Int. Cl.: B61B 7/02, B61B 12/02

(54) **Seilbahnanlage zur Beförderung von Personen bzw. Gütern**
Cable car system for conveying persons or goods
Téléphérique destiné à transporter des personnes ou des marchandises

(30) Priorität: 26.09.2013 AT 7452013
(43) Veröffentlichungstag der Anmeldung: 01.04.2015
(73) Patentinhaber: Innova Patent GmbH, 6922 Wolfurt (AT)
(72) Erfinder: Fessler, Dietmar, 6932 Langen bei Bregenz (AT); Luger, Peter, 6850 Dornbirn (AT)
(74) Vertreter: Beer & Partner Patentanwälte KG

(56) Entgegenhaltungen:
- EP-A1- 2 072 367
- EP-A2- 0 283 888
- WO-A1-2009/040433
- WO-A2-2012/085883
- AT-U1- 5 901

## Beschreibung

Die gegenständliche Erfindung betrifft eine Seilbahnanlage zur Beförderung von Personen bzw. Gütern mit zwei Paaren von sich zwischen zwei Endstationen, insbesondere einer Talstation und einer Bergstation, erstreckenden Tragseilen, längs welcher mittels mindestens eines Zugseiles Fahrzeuge verfahrbar sind, wobei die Tragseile im Bereich mindestens einer Tragstütze in Draufsicht gekrümmt verlaufen und das Zugseil im Bereich der mindestens einen Tragstütze über Tragrollen geführt ist.

EP 2 072 367 A offenbart eine Seilbahnanlage mit einem Trag- bzw. Förderseil, welches entlang einer Kurve verläuft. Bewegliche Tragrollen für das Zugseil einer gerade verlaufenden Seilbahnanlage sind aus der WO 2012/085883 A bekannt.

Bei bekannten derartigen Seilbahnanlagen sind die Tragseile längs der Strecke von Stützen getragen, wobei sie im Bereich der Stützen längs Krümmungen verlaufen können. Hierdurch ist es möglich, den Verlauf der Seilbahnanlage den topografischen Verhältnissen anzupassen.
Die Bewegung der Fahrzeuge erfolgt mittels mindestens eines Zugseiles. Insbesondere ist hierfür ein in sich geschlossenen Zugseil vorgesehen, welches in den Endstationen über Umlenkscheiben geführt ist, von welchen mindestens eine angetrieben ist.

Über den Verlauf der Strecke ist das mindestens eine Zugseil über Tragrollen geführt. Hierfür sind an den jeweils einander zugeordneten Tragseilen befestigte, nach unten abragende Seilreiter vorgesehen, an welchen jeweils mindestens eine Tragrolle gelagert ist, von welcher das Zugseil getragen ist. Das Zugseil befindet sich dabei etwa mittig unterhalb der Tragseile. In den Bereichen von Stützen ist das Zugseil ebenfalls über Tragrollen geführt, welche auf gestellfesten Rollenträgern gelagert sind.

Da das Zugseil an das Fahrwerk des Fahrzeuges angekuppelt ist, hat dies in denjenigen Bereichen, in welchen sich ein Fahrwerk befindet, zur Folge, dass es von den in diesem Bereich befindlichen Tragrollen abgehoben wird und erst dann, sobald sich das Fahrwerk von diesen Tragrollen entfernt hat, wieder auf diese Tragrollen gelangt. In denjenigen Bereichen der Strecke der Seilbahnanlage, in welchen diese geradlinig verläuft, senkt sich das Zugseil, nachdem sich das Fahrwerk von den betreffenden Tragrollen entfernt hat, in vertikaler Richtung ab, wobei es mittig auf diese Tragrollen gelangt.

Demgegenüber wird dann, wenn die Tragseile gekrümmt verlaufen, in den Bereichen der Krümmungen das Zugseil durch ein Fahrzeug von den dort befindlichen Tragrollen nicht nur abgehoben, sondern wird es gegenüber diesen Tragrollen seitlich versetzt, wobei es auch bei dessen Absenkung auf diese Tragrollen seitlich versetzt bleibt. Hierdurch gelangt das Zugseil nicht mittig auf die Tragrollen zurück, wodurch es nicht unmittelbar in die an diesen Tragrollen befindlichen Seilrillen gelangt. Hierdurch treten in Bereichen von Krümmungen auf den Tragrollen Querverstellungen des Zugseiles auf, aufgrund welcher entweder das Zugseil nicht mehr in die Rillen der betreffenden Tragrollen hineingelangt oder das Zugseil auf den Tragrollen zu den Rillen hinbewegt wird, wodurch ein vergrößerter Verschleiß der Tragrollen bedingt wird.

Der gegenständlichen Erfindung liegt somit die Aufgabe zugrunde, diese Nachteile zu vermeiden. Dies wird erfindungsgemäß durch den Gegenstand von Anspruch 1 erzielt, wobei zumindest einige der im Bereich der mindestens einen Stütze befindlichen Tragrollen für das mindestens eine Zugseil in ihrer Lage gegenüber den beiden Tragseilen seitlich verstellbar sind.

Durch die Änderung der Lage der Tragrollen in Bereichen von gekrümmt verlaufenden Tragseilen werden die betreffenden Tragrollen in der gleichen Weise wie das Zugseil seitlich verstellt, wodurch gewährleistet ist, dass das Zugseil bei dessen Absenken etwa mittig auf diese Tragrollen gelangt, wodurch es in die Rillen der Tragrollen gelangt und somit seitliche Verstellungen des auf die Tragrollen abgesenkten Zugseiles und ein dadurch verursachter Verschleiß der Tragrollen vermieden werden.

Vorzugsweise sind die Tragrollen unter Wirkung einer Stellkraft verstellbar. Dabei kann die betreffende Tragrolle für das mindestens eine Zugseil auf einem Schwenkarm od.dgl. gelagert sein, welcher um eine zumindest angenähert horizontale Achse unter Wirkung einer Stelleinrichtung, insbesondere einer Stellfeder, höhenverschwenkbar ist. Dabei können die Tragseile im Bereich der mindestens einen Stütze auf Trägern, insbesondere Tragblechen, aufliegen, an welchen der Schwenkarm, an welchem eine Tragrolle für das mindestens eine Zugseil gelagert ist, höhenverschwenkbar gelagert ist.
Insbesondere können an der Stütze Träger, insbesondere Tragbleche, befestigt sein, auf welchen sich Traglager für die Tragseile befinden, wobei der Schwenkarm mit der auf diesem gelagerten Tragrolle an einen der beiden Träger angelenkt ist und der andere der beiden Träger mit Anschlägen für den Schwenkarm ausgebildet ist.

Gemäß einer anderen Ausführungsform liegen die beiden Tragseile im Bereich der mindestens einen Stütze auf jeweils einem Träger, insbesondere Tragblechen, auf, welche Träger durch eine schräg ausgerichtete Verbindungsstrebe miteinander verbunden sind, und ist auf dieser Verbindungsstrebe eine unter Wirkung einer Rückstellkraft, insbesondere einer Druckfeder, stehende Hülse verschiebbar, auf welcher eine Tragrolle gelagert ist. Dabei kann der verschiebbaren Hülse ein Anschlag zugeordnet sein.

Weiters können die beiden Tragseile im Bereich der mindestens einen Stütze auf jeweils einem Träger, insbesondere Tragblechen, aufliegen, welche beiden Träger durch eine Verbindungsstrebe miteinander verbunden sind, wobei auf der Verbindungsstrebe zwei Lenkarme gelagert sind, an welche ein Träger für eine Tragrolle angelenkt ist, wobei dieser Träger unter Wirkung einer Stellkraft, insbesondere einer Druckfeder, steht, durch welche er gegenüber den Trägern für die Tragseile, insbesondere den Tragblechen, seitlich verstellbar ist.

Weiters kann einer der beiden Träger, insbesondere Tragbleche, mit einem Anschlag ausgebildet sein.

Gemäß einer weiteren Ausführungsform sind im Bereich der mindestens einen Stütze Träger, insbesondere vertikale Tragbleche, vorgesehen sind, zwischen welchen auf einem gestellfesten Bolzen ein Schwenkarm verschwenkbar gelagert ist, auf welchem eine Tragrolle gelagert ist, wobei der Schwenkarm unter Wirkung einer Stellkraft, insbesondere eines Gewichts bzw. eines Elektromotors, von einer unteren Schwenklage in eine obere Schwenklage verstellbar ist.
Zudem kann der Schwenkarm zwischen zwei Anschlägen höhenverstellbar sein.

Der Gegenstand der Erfindung ist nachstehend anhand von in der Zeichnung dargestellten Ausführungsbeispielen näher erläutert. Es zeigen:
- FIG.1, FIG.1A: eine erfindungsgemäße Seilbahnanlage, in schematischer Darstellung, in Seitenansicht und in Draufsicht,
- FIG.2: einen Abschnitt der Seilbahnanlage im Bereich einer Stütze mit einem Fahrzeug, welches sich außerhalb dieser Stütze befindet, in Seitenansicht,
- FIG.3, FIG.3A: einen an den einander zugeordneten Tragseilen befestigten Seilreiter, an welchem eine Tragrolle für das Zugseil gelagert ist, in Seitenansicht und in Stirnansicht,
- FIG.4, FIG.4A: einen Seilreiter und das Fahrwerk eines Fahrzeuges, in Seitenansicht und im Schnitt nach der Linie IVA-IVA der FIG.2 und in vergrößertem Maßstab,
- FIG.5: einen Abschnitt der Seilbahnanlage im Bereich einer Stütze mit einem Fahrzeug, welches sich auf dieser Stütze befindet, in Seitenansicht,
- FIG.5A: einen erfindungsgemäßen Rollenträger mit einer Tragrolle für das Zugseil, im Schnitt nach der Linie VA-VA der FIG.2 und in vergrößertem Maßstab,
- FIG.5B: den Rollenträger und das Zugseil in einer zweiten Lage des Fahrzeuges gemäß FIG.5, im Schnitt nach der Linie VB-VB der FIG.5 und in vergrößertem Maßstab,
- FIG.6: einen Abschnitt der Seilbahnanlage in einer dritten Lage des Fahrzeuges, wobei sich das Fahrwerk oberhalb eines Rollenträgers befindet, in Seitenansicht,
- FIG.6A: den Rollenträger, das Fahrwerk des Fahrzeuges und die Lage des Zugseiles, im Schnitt nach der Linie VIA-VIA der FIG.6,
- FIG.7: diesen Abschnitt der Seilbahnanlage in einer vierten Lage des Fahrzeuges, wobei sich dessen Fahrwerk im Bereich eines Rollenträgers befindet, nachdem es über diesen hinweg gefahren ist, in Seitenansicht,
- FIG.7A: den Rollenträger und das Zugseil, im Schnitt nach der Linie VIIA-VIIA der FIG.7,
- FIG.8: einen Abschnitt der Seilbahnanlage in einer fünften Lage des Fahrzeuges, dessen Fahrwerk sich außerhalb des Bereiches eines Rollenträgers befindet, in Seitenansicht,
- FIG.8A, FIG.8B: eine erste Ausführungsform des Rollenträgers und die Lage des Zugseiles, in Schnitten nach den Linien VIIIA-VIIIA und VIIIB-VIIIB der FIG.8,
- FIG.9, FIG.9A: eine zweite Ausführungsform eines erfindungsgemäßen Rollenträgers, in zwei Stellungen sowie in Stirnansicht,
- FIG.10, FIG.10A: eine dritte Ausführungsform eines erfindungsgemäßen Rollenträgers, in zwei Stellungen sowie in Stirnansicht,
- FIG.11, FIG.11A: eine vierte Ausführungsform eines erfindungsgemäßen Rollenträgers, in zwei Stellungen sowie in Seitenansicht, und
- FIG.12, FIG.12A: eine fünfte Ausführungsform eines erfindungsgemäßen Rollenträgers, in zwei Stellungen sowie in Seitenansicht.

Die in den FIG.1 und FIG.1A dargestellte Seilbahnanlage weist eine erste Endstation 1 und eine zweite Endstation 2 auf, zwischen welchen sich zwei Paare von Tragseilen 3, nämlich die jeweils einander zugeordneten Tragseile 31, 32 sowie 33, 34, befinden. Die Tragseile 3 sind im Verlauf der Strecke der Seilbahnanlage über Stützen 4 geführt und durch diese getragen. Weiters befindet sich in der Seilbahnanlage ein in sich geschlossenes Zugseil 5, welches in den Endstationen 1 und 2 über Umlenkscheiben 11 und 21 geführt ist, wobei mindestens eine dieser Umlenkscheiben 11 angetrieben ist. Längs der Tragseile 31 und 32 werden mittels des Zugseiles 5 an dieses angekuppelte Fahrzeuge 6, welche mit einer Fahrzeugkabine 60 und mit einem Fahrwerk 61 ausgebildet sind, von der ersten Endstation 1 zur zweiten Endstation 2 verfahren. Längs der Tragseile 33 und 34 werden die an das Zugseil 5 angekuppelten Fahrzeuge 6 wieder in die erste Endstation 1 zurückverfahren. In den beiden Endstationen 1 und 2 sind Führungsschienen vorgesehen, längs welcher die vom Zugseil 5 abgekuppelten Fahrzeuge 6 durch die Endstationen 1 und 2 hindurchbewegt und von einem Paar der Tragseile 3 auf das andere Paar der Tragseile 3 bewegt werden, worauf sie wieder an das in sich geschlossene Zugseil 5 angekuppelt werden.

Wie dies in FIG.1A dargestellt ist, verlaufen die Tragseile 3 im Bereich der Stütze 4 gekrümmt. In den Bereichen von weiteren Stützen können die Tragseile 3 ebenfalls gekrümmt verlaufen. Hierdurch kann der Verlauf der Seilbahnanlage den topografischen Verhältnissen angepasst werden. In den geradlinigen Bereichen der Seilbahnanlage sind die beiden einander zugeordneten Tragseile 31, 32 durch Seilreiter verbunden, an welchen Tragrollen für das Zugseil 5 gelagert sind. In den Bereichen der Stützen 4, in welchen die Tragseile 31, 32 auf Traglagern aufliegen, gegenüber welchen sie verschiebbar sind, sind gleichfalls Tragrollen für das Zugseil 5 vorgesehen, welche an Rollenträgern gelagert sind, welche an den einander zugeordneten Trageinrichtungen für die Tragseile 3 befestigt sind.

In FIG.2 ist ein Abschnitt der Seilbahnanlage dargestellt, wobei sich ein Fahrzeug 6, dessen Fahrwerk 61 mittels des Zugseiles 5 längs der Tragseile 3 verfahren wird, an eine Stütze 4 annähert.

In den FIG.3 und FIG.3A ist ein Seilreiter 7 derjenigen Art dargestellt, welche sich in den geradlinigen Strecken der Seilbahnanlage befinden. Dieser Seilreiter 7 besteht aus einem Traggestell 70, welches mittels zweier Paare von Klemmen 71, 72 an die Tragseile 31, 32 angeklemmt ist. Vom Traggestell 70 ragen vertikal nach unten zwei angenähert V-förmig ausgebildete Bügel 73, 74 ab, welche sich in Längsrichtung der Tragseile 31, 32 voneinander im Abstand befinden und welche mittels eines Tragrahmens 75 miteinander verbunden sind. Am Tragrahmen 75 ist eine Tragrolle 8 für das Zugseil 5 gelagert. Weiters befinden sich an beiden Seiten der Tragrolle 8 am Tragrahmen 75 befestigte Seileinweiser 76. Sofern sich im Bereich des Seilreiters 7 kein Fahrzeug 6 befindet, befindet sich das Zugseil 5 in der Laufrille 81 der Tragrolle 8. Es wird hierzu auf die FIG.3A verwiesen.

In den FIG.4 und FIG.4A sind ein Fahrwerk 61 eines an das Zugseil 5 angekuppelten Fahrzeuges 6 und ein an den Tragseilen 31 und 32 befestigter Seilreiter 7, welcher vom Fahrwerk 61 überfahren wird, dargestellt. Das Fahrwerk 61 ist mit zwei Paaren von Schwingen 62 ausgebildet, auf welchen jeweils ein Paar von Laufrädern 63 gelagert ist, wobei zwei Paare der Laufräder 63 längs des Tragseiles 31 und die zwei anderen Paare der Laufräder 63 längs des Tragseiles 32 ablaufen. Das Laufwerk 61 des Fahrzeuges 6 ist weiters mit zwei einander zugeordneten Klemmbacken 64 ausgebildet, welche mittels zweier Steuerrollen 65 entgegen der Wirkung von Druckfedern 66 betätigbar sind. Mittels der Klemmbacken 64 ist das Fahrwerk 61 an das Zugseil 5 anklemmbar.

An das Fahrwerk 61 ist eine Tragstange 67 angelenkt, an deren unterem Ende die Fahrzeugkabine 60 befestigt ist.

Wie dies aus den FIG.4 und FIG.4A ersichtlich ist, ist das Zugseil 5 beim Überfahren des Seilreiters 7 durch das Fahrwerk 61 von der Tragrolle 8 abgehoben. Sobald sich das Fahrwerk 61 vom Seilreiter 7 entfernt hat, senkt sich das Zugseil 5 wieder ab, wodurch es in die Laufrille 81 der Tragrolle 8 hineingelangt. Da die Tragseile 3 zwischen den Stützen 4 geradlinig verlaufen, erfolgt keine Auslenkung des Zugseiles 5, sodass dieses, nachdem sich die Fahrwerke 61 von den Seilreitern 7 entfernt haben, wieder in die Laufrillen 81 der Tragrollen 8 hineingelangt.

In FIG.5 ist ein Abschnitt der Seilbahnanlage dargestellt, wobei sich ein Fahrzeug 6 auf der Stütze 4 befindet.
Wie dies vorstehend dargelegt worden ist, können die Tragseile 3 auf den Stützen 4 einen gekrümmten Verlauf aufweisen. Dabei erfolgt jedoch beim Abheben des Zugseiles 5 von den auf den Stützen 4 befindlichen Tragrollen eine seitliche Auslenkung des Zugseiles 5 gegenüber den Tragseilen 3 ebenso wie gegenüber den Tragrollen, wodurch beim nachfolgenden Absenken des Zugseiles 5 dieses nicht in die Seilrille der betreffenden Tragrolle hineingelangt.

In FIG.5A ist ein Rollenträger 7a derjenigen Art dargestellt, welcher sich an einer Stütze 4 befindet und durch welchen erzielt wird, dass beim Absenken des Zugseiles 5 dieses unmittelbar in die Seilrille der betreffenden Tragrolle hineingelangt. Am Gerüst 4 sind zwei vertikal ausgerichtete I-förmige Tragbleche 71a, 72a befestigt, an deren oberen Enden sich aus Bronze hergestellte Traglager 31a, 32a für die Tragseile 31, 32 befinden. Zwischen den vertikalen Tragblechen 71a, 72a befindet sich ein Schwenkarm 73a, an welchem eine Tragrolle 8a für das Zugseil 5 gelagert ist. Der Schwenkarm 73a ist an seinem einen Ende am vertikalen Tragblech 72a um einen Bolzen 70a höhenverschwenkbar gelagert. Am anderen vertikalen Tragblech 71a sind zwei Anschläge 76a vorgesehen, durch welche die Höhenverschwenkbarkeit des Schwenkarmes 73a begrenzt wird. Weiters ist an das vertikale Tragblech 71a und an den Schwenkarm 73a eine Zugfeder 77a angelenkt, durch welche der Schwenkarm 73a dahingehend belastet ist, dass er hochverschwenkt wird.

Längs der Strecke liegt das Zugseil 5 auf der auf dem Schwenkarm 73a gelagerten Tragrolle 8a auf, wobei es sich in der Laufrille 81a befindet. Solang das Zugseil 5 aufgrund dessen, dass sich das Fahrwerk 61 des Fahrzeuges 6 nicht im Bereich eines der Rollenträger 7a befindet, nicht von der Tragrolle 8a abgehoben worden ist, kommt die Zugfeder 77a aufgrund der Belastung durch das Zugseil 5 nicht zur Wirkung. Sobald sich jedoch das Fahrwerk 61 einem Rollenträger 7a annähert, wird das Zugseil 5 von der Tragrolle 8a abgehoben.

Nachstehend sind die Lagen des Zugseiles 5 bei unterschiedlichen Lagen des Fahrzeuges 6 in Bezug auf eine der auf der Stütze 4 gelagerten Tragrolle 8a erläutert im Fall, dass der Verlauf der Tragseile 3 gekrümmt ist, wie dies in FIG.1A dargestellt ist.

Gemäß der FIG.2 befindet sich das Fahrzeug 6 von denjenigen Tragrollen 8a, welche auf der Stütze 4 gelagert sind, in so großem Abstand, dass das Zugseil 5 von diesen Tragrollen 8a noch nicht abgehoben ist. Diese Lage ist aus FIG.5A ersichtlich.
Gemäß FIG.5 befindet sich das Fahrwerk 61 des Fahrzeuges 6 auf der Stütze 4 im Bereich einer Tragrolle 8a. Wie dies aus FIG.5B ersichtlich ist, ist dabei das Zugseil 5 von der Tragrolle 8a abgehoben, wodurch der Schwenkarm 73a unter Wirkung der Zugfeder 76a in seine obere Schwenklage verstellt worden ist.

Wie dies aus den FIG.6 und FIG.6A ebenso wie aus den FIG.7 und FIG.7A ersichtlich ist, trifft dies auch dann zu, wenn sich das Fahrwerk 61 des Fahrzeuges 6 oberhalb des Rollenträgers 7a befindet und wenn das Fahrwerk 61 zwar den Rollenträger 7a überfahren hat, aber sich das Fahrwerk 61 noch im Bereich dieses Rollenträgers 7a befindet.

Da die Tragseile 31, 32 im Bereich der Stütze 4 in einer Krümmung verlaufen, hat dies zur Folge, dass das Zugseil 5 in Richtung des Mittelpunktes der Krümmung ausgelenkt wird, nämlich dass es gegenüber den Tragseilen 3 sowie gegenüber der zugeordneten Tragrolle 8a seitlich verstellt wird. Dadurch, dass das Zugseil 5 von der Tragrolle 8a abgehoben wird, werden unter Wirkung der Zugfeder 77a der Schwenkarm 73a und mit diesem die Tragrolle 8a so verstellt, dass derjenige Bereich der Tragrolle 8a, welcher dem Zugseil 5 zugewandt ist, gleichfalls in Richtung des Mittelpunktes der Krümmung verstellt wird, wodurch sich die Laufrille 81a der Tragrolle 8a angenähert unterhalb des Zugseiles 5 befindet.

In FIG.8A ist ein Abschnitt der Seilbahnanlage dargestellt, wobei sich das Fahrzeug 6 von der Tragrolle 8a so weit entfernt hat, dass sich das Zugseil 5 wieder auf die Tragrolle 8a absenkt. Hierdurch gelangt das Zugseil 5, obwohl es aufgrund des gekrümmten Verlaufes der Tragseile 3 gegenüber diesen seitlich ausgelenkt worden ist, unmittelbar in die Laufrolle 81a der Tragrolle 8a. In weiterer Folge wird der Schwenkarm 73a aufgrund dessen Belastung durch das Zugseil 5 entgegen der Wirkung der Zugfeder 77a aus der oberen Schwenklage wieder in die untere Schwenklage verstellt, wie dies in FIG.8B dargestellt ist.

Durch die Verschwenkbarkeit der Tragrollen 8a für das Zugseil 5 in Bereichen eines gekrümmten Verlaufes der Tragseile 3 wird somit erzielt, dass hinsichtlich der seitlichen Auslenkung des Zugseiles 5 die Lage der Tragrollen 8a an die Lage des Zugseiles 5 angepasst wird, wodurch gewährleistet wird, dass das Zugseil 5 bei dessen Absenkung unmittelbar in die Laufrillen 81a hineingelangt. Hierdurch werden Scherbewegungen des Zugseiles 5 gegenüber den Tragrollen 8a und ein dadurch vergrößerter Verschleiß der Tragrollen 8a vermieden.

In den FIG.9 und FIG.9A ist eine zweite Ausführungsform eines erfindungsgemäßen Rollenträgers 7a mit einer gegenüber den Tragseilen 31a, 32a seitlich und höhenverstellbaren Tragrolle 8a dargestellt. Dabei sind die beiden vertikalen Tragbleche 71a und 72a durch eine an diesen befestigte, schräg ausgerichtete Strebe 91 miteinander verbunden, wobei sich auf dieser Strebe 91 eine Hülse 92 befindet, welche unter Wirkung einer Druckfeder 93 in Richtung des Pfeiles A verschiebbar ist und auf welcher die Tragrolle 8 gelagert ist. Der Hülse 91 ist ein Anschlag 91a zugeordnet.

Solang das Zugseil 5 in der Laufrille 81a geführt ist, wie dies aus FIG.9 ersichtlich ist, befindet sich die Druckfeder 93 in ihrer gespannten Lage. Sobald das Zugseil 5 deshalb, da die Tragrolle 8a von einem Fahrwerk 61 überfahren wird, angehoben wird, wird die Hülse 92 unter Wirkung der Druckfeder 93 in Richtung des Pfeiles A verschoben, wie dies aus FIG.9A ersichtlich ist. Hierdurch wird die Tragrolle 8a der seitlichen Auslenkung des Zugseiles 5 nachgeführt. Sobald sich das Zugseil 5 absenkt, gelangt es unmittelbar in die Laufrille 81a hinein. In weitere Folge wird die Hülse 92 aufgrund der durch das Zugseil 5 ausgeübten Belastung entgegen der Richtung des Pfeiles A zurückverstellt, wodurch die Druckfeder 93 wiederum gespannt wird.

In den FIG.10 und FIG.10A ist eine dritte Ausführungsform eines erfindungsgemäßen Rollenträgers 7a dargestellt. Dabei ist an den beiden vertikalen Tragblechen 71a, 72a eine Strebe 97 befestigt, an welche zwei Lenkarme 96 angelenkt sind. Von den beiden Lenkarmen 96 ist ein Träger 94 getragen, an welchem die Tragrolle 8a gelagert ist und welcher unter Wirkung einer Druckfeder 95 steht. Weiters ist am vertikalen Tragblech 72a ein Anschlag 98 vorgesehen, an welchen der Träger 94 bei dessen seitlicher Verstellung zur Anlage kommt, wodurch dessen Stellbewegung begrenzt wird.

In den FIG.11 und FIG.11A ist eine vierte Ausführungsform eines erfindungsgemäßen Rollenträgers 7a dargestellt. Dabei ist die Tragrolle 8a auf einem Schwenkarm 101 gelagert, welcher an einem gestellfesten Bolzen 102 gelagert ist. Einem der beiden Enden des Schwenkarmes 101 sind Anschläge 103 zugeordnet. An seinem anderen Ende ist am Schwenkarm 101 ein Gewicht 104 befestigt.
Solang das Zugseil 5 sich auf der Tragrolle 8a befindet, befindet sich der Schwenkarm 101 entgegen der Wirkung des Gewichts 104 in seiner unteren Schwenklage, welche in FIG.11A dargestellt ist.
Sobald das Zugseil 5 von der Tragrolle 8a abgehoben wird, wird der Schwenkarm 101 unter Wirkung des Gewichts 104 in seine obere Schwenklage verstellt, wodurch die Tragrolle 8a etwas angehoben und seitlich versetzt wird, wie dies in FIG.11a dargestellt ist.

In den FIG.12 und FIG.12A ist eine fünfte Ausführungsform eines Rollenträgers 7a dargestellt, welche sich von der vierten Ausführungsform gemäß den FIG.11 und FIG.11A dadurch unterscheidet, dass die Stellkraft zur Verstellung des Schwenkarmes 101 nicht durch ein Gewicht, sondern vielmehr durch einen Elektromotor 105 aufgebracht wird.

Die Wirkungsweise der Verstellbarkeit der Tragrolle 8a bei den Ausführungsformen des Rollenträgers gemäß den FIG.10 und FIG.10A, FIG.11 und FIG.11A bzw. FIG.12 und FIG.12A entspricht derjenigen Wirkungsweise, welche vorstehend anhand des Ausführungsbeispiels gemäß den FIG.9 und FIG.9A erläutert ist.

## Patentansprüche

1. Seilbahnanlage zur Beförderung von Personen bzw. Gütern umfassend
- zwei Paare von sich zwischen zwei Endstationen (1, 2), insbesondere einer Talstation und einer Bergstation, erstreckenden Tragseilen (3),
- mindestens ein Zugseil (5),
- mindestens eine Stütze (4),
wobei längs der Tragseile (3) mittels des mindestens einen Zugseiles (5) Fahrzeuge (6) verfahrbar sind, wobei die Tragseile (3) im Bereich mindestens einer Stütze (4) in Draufsicht gekrümmt verlaufen und das Zugseil (5) im Bereich der mindestens einen Stütze (4) über Tragrollen (8a) geführt ist, wobei zumindest einige der im Bereich der mindestens einen Stütze (4) befindlichen Tragrollen (8a) für das mindestens eine Zugseil (5) in ihrer Lage gegenüber den beiden Tragseilen (3) seitlich verstellbar sind.

2. Seilbahnanlage nach Patentanspruch 1, **dadurch gekennzeichnet, dass** die Tragrollen (8a) unter Wirkung einer Stellkraft verstellbar sind.

3. Seilbahnanlage nach einem der Patentansprüche 1 und 2, **dadurch gekennzeichnet, dass** die betreffende Tragrolle (8a) für das mindestens eine Zugseil (5) auf einem Schwenkarm (73a) od.dgl. gelagert ist, welcher um eine zumindest angenähert horizontale Achse unter Wirkung einer Stelleinrichtung, insbesondere einer Stellfeder (77a), höhenverschwenkbar ist.

4. Seilbahnanlage nach Patentanspruch 3, **dadurch gekennzeichnet, dass** die Tragseile (3, 3a) im Bereich der mindestens einen Stütze (4) auf Trägern, insbesondere Tragblechen (71a, 72a), aufliegen, an welchen der Schwenkarm (73a), an welchem eine Tragrolle (8a) für das mindestens eine Zugseil (5) gelagert ist, höhenverschwenkbar gelagert ist.

5. Seilbahnanlage nach Patentanspruch 4, **dadurch gekennzeichnet, dass** an der Stütze (4) Träger, insbesondere Tragbleche (71a, 72a), befestigt sind, auf welchen sich Traglager (31a, 31b) für die Tragseile (31, 32) befinden, wobei der Schwenkarm (73a) mit der auf diesem gelagerten Tragrolle (8a) an einen der beiden Träger angelenkt ist und der andere der beiden Träger mit Anschlägen (76a) für den Schwenkarm (73a) ausgebildet ist.

6. Seilbahnanlage nach Patentanspruch 1, **dadurch gekennzeichnet, dass** die beiden Tragseile (31, 32) im Bereich der mindestens einen Stütze (4) auf jeweils einem Träger, insbesondere Tragblechen (71a, 72a), aufliegen, welche Träger durch eine schräg ausgerichtete Verbindungsstrebe (91) miteinander verbunden sind, und dass auf dieser Verbindungsstrebe (91) eine unter Wirkung einer Rückstellkraft, insbesondere einer Druckfeder (93), stehende Hülse (92) verschiebbar ist, auf welcher eine Tragrolle (8a) gelagert ist.

7. Seilbahnanlage nach Patentanspruch 6, **dadurch gekennzeichnet, dass** der verschiebbaren Hülse (91) ein Anschlag (91a) zugeordnet ist.

8. Seilbahnanlage nach Patentanspruch 1, **dadurch gekennzeichnet, dass** die beiden Tragseile (31, 32) im Bereich der mindestens einen Stütze (4) auf jeweils einem Träger, insbesondere Tragblechen (71a, 72a), aufliegen, welche beiden Träger durch eine Verbindungsstrebe (97) miteinander verbunden sind, wobei auf der Verbindungsstrebe (97) zwei Lenkarme (96) gelagert sind, an welche ein Träger (94) für eine Tragrolle (8a) angelenkt ist, wobei dieser Träger (94) unter Wirkung einer Stellkraft, insbesondere einer Druckfeder (95), steht, durch welche er gegenüber den Trägern für die Tragseile (31, 32), insbesondere den Tragblechen (71a, 72a), seitlich verstellbar ist.

9. Seilbahnanlage nach Patentanspruch 8, **dadurch gekennzeichnet, dass** einer der beiden Träger, insbesondere Tragbleche (71a, 72a), mit einem Anschlag (98) ausgebildet ist.

10. Seilbahnanlage nach Patentanspruch 1, **dadurch gekennzeichnet, dass** im Bereich der mindestens einen Stütze (4) Träger, insbesondere vertikale Tragbleche (71a, 72a), vorgesehen sind, zwischen welchen auf einem gestellfesten Bolzen (102) ein Schwenkarm (101) verschwenkbar gelagert ist, auf welchem eine Tragrolle (8a) gelagert ist, wobei der Schwenkarm (101) unter Wirkung einer Stellkraft, insbesondere eines Gewichts (104) bzw. eines Elektromotors (105), von einer unteren Schwenklage in eine obere Schwenklage verstellbar ist.

11. Seilbahnanlage nach einem der Patentansprüche 5 und 10, **dadurch gekennzeichnet, dass** der Schwenkarm (109) zwischen zwei Anschlägen (103) höhenverstellbar ist.

## Claims

1. Cableway system for transporting persons and goods, the cableway system comprising:
- two pairs of track cables (3) extending between two terminal stations (1, 2), particularly a valley station and a mountain station,
- at least one traction cable (5),
- at least one supporting tower (4),
wherein transport vehicles (6) are movable along said track cables (3) by the at least one traction cable (5), wherein said track cables (3) run in a top-view curved path in a region of at least one supporting tower (4) and said traction cable (5) in the region of said at least one supporting tower (4) is guided over carrying rollers (8a), and wherein at least some of said carrying rollers (8a) for said traction cable (5) in the region of said at least one supporting tower (4) are laterally adjustable in a position thereof in relation to both of the track cables (3).

2. Cableway system according to claim 1, **characterized in that** said carrying rollers (8a) are adjustable under an action of an adjusting force.

3. Cableway system according to one of claims 1 and 2, **characterized in that** the respective said carrying roller (8a) for said at least one traction cable (5) is mounted on a pivot arm (73a) or the like, which is pivotable in height about a substantially horizontal axis under the action of an adjustment mechanism, particularly an adjusting spring (77a).

4. Cableway system according to claim 3, **characterized in that** in the region of the at least one supporting tower (4) said track cables (3, 3a) rest on supports, particularly supporting plates (71a, 72a), on which said pivot arm (73a), on which a carrying roller (8a) for the at least one traction cable (5) is mounted, is mounted pivotally in height.

5. Cableway system according to claim 4, **characterized in that** supports, particularly supporting plates (71a, 72a), on which supporting bearings (31a, 31b) for said track cables (31, 32) are located, are attached to said supporting tower (4), wherein said pivot arm (73a), with said carrying roller (8a) mounted thereon, is hinged to one of said two supports and the other of said two supports is configured with stops (76a) for said pivot arm (73a).

6. Cableway system according to claim 1, **characterized in that** said two track cables (31, 32) rest in the region of said at least one supporting tower (4) on a respective support, particularly supporting plates (71a, 72a), and said supports are connected to one another by an obliquely oriented connecting strut (91), and that a sleeve (92), which is acted upon by a restoring force, particularly a compression spring (93), and on which a carrying roller (8a) is mounted, is displaceable on said connecting strut (91) .

7. Cableway system according to claim 6, **characterized in that** a stop (91a) is assigned to said displaceable sleeve (91).

8. Cableway system according to claim 1, **characterized in that** said two track cables (31, 32) rest in the region of said at least one supporting tower (4) on a respective support, particularly supporting plates (71a, 72a), said two supports being connected to one another by a connecting strut (97), wherein two steering arms (96), on which a support (94) for a carrying roller (8a) is articulated, are mounted on said connecting strut (97), wherein said support (94) is acted upon by an adjusting force, particularly a compression spring (95), by which said support (94) is laterally adjustable in relation to said supports for said track cables (31, 32), particularly said supporting plates (71a, 72a) .

9. Cableway system according to claim 8, **characterized in that** one of said two supports, particularly supporting plates (71a, 72a), is configured with a stop (98).

10. Cableway system according to claim 1, **characterized in that** supports, particularly vertical supporting plates (71a, 72a), are disposed in the region of said at least one supporting tower (4) and a pivot arm (101), with a carrying roller (8a) mounted thereon, is pivotally mounted on a fixed bolt (102) between said supports, wherein said pivot arm (101) is adjustable from a lower pivot position into an upper pivot position under the action of an adjusting force, particularly a weight (104) or an electric motor (105) .

11. Cableway system according to one of claims 5 and 10, **characterized in that** said pivot arm (109) is adjustable in height between two stops (103).

## Revendications

1. Installation de téléphérique pour le transport de personnes ou de marchandises, comprenant
- deux paires de câbles porteurs (3) qui s'étendent entre deux stations terminales (1, 2), en particulier une station d'aval et une station d'amont,
- au moins un câble tracteur (5),
- au moins un poteau (4),
dans laquelle des véhicules (6) peuvent être déplacés le long des câbles porteurs (3) au moyen de l'au moins un câble tracteur (5), les câbles porteurs (3) suivant un trajet incurvé en vue de dessus au niveau d'au moins un poteau (4) et le câble tracteur (5) étant guidé sur des rouleaux porteurs (8a) au niveau de l'au moins un poteau (4), et dans laquelle la position d'au moins quelques-uns des rouleaux porteurs (8a) pour l'au moins un câble tracteur (5) qui se trouvent au niveau de l'au moins un poteau (4) peut être ajustée latéralement par rapport aux deux câbles porteurs (3).

2. Installation de téléphérique selon la revendication 1, **caractérisée en ce que** les rouleaux porteurs (8a) peuvent être ajustés sous l'effet d'une force d'ajustement.

3. Installation de téléphérique selon l'une des revendications 1 et 2, **caractérisée en ce que** ledit rouleau porteur (8a) pour l'au moins un câble tracteur (5) est supporté sur un bras pivotant (73a) ou similaire, qui peut pivoter verticalement autour d'un axe au moins approximativement horizontal sous l'effet d'un dispositif de réglage, en particulier d'un ressort de réglage (77a).

4. Installation de téléphérique selon la revendication 3, **caractérisée en ce que** les câbles porteurs (3, 3a) reposent, au niveau de l'au moins un poteau (4), sur des supports, en particulier des tôles de support (71a, 72a), sur lesquels le bras pivotant (73a) portant un rouleau porteur (8a) pour l'au moins un câble tracteur (5) est supporté avec possibilité de pivoter verticalement.

5. Installation de téléphérique selon la revendication 4, **caractérisée en ce que** sont fixés sur le poteau (4) des supports, en particulier des tôles de support (71a, 72a), sur lesquels se trouvent des paliers de support (31a, 31b) pour les câbles porteurs (31, 32), le bras pivotant (73a) étant articulé, avec le rouleau porteur (8a) qu'il porte, sur l'un des deux supports et l'autre des deux supports étant muni de butées (76a) pour le bras pivotant (73a).

6. Installation de téléphérique selon la revendication 1, **caractérisée en ce que** les deux câbles porteurs (31, 32) reposent chacun, au niveau de l'au moins un poteau (4), sur un support, en particulier des tôles de support (71a, 72a), lesquels supports sont reliés entre eux par un barre de liaison (91) oblique, et **en ce que** peut coulisser sur ce barre de liaison (91) une douille (92) soumise à une force de rappel, en particulier celle d'un ressort de compression (93), sur laquelle un rouleau porteur (8a) est supporté.

7. Installation de téléphérique selon la revendication 6, **caractérisée en ce que** la douille coulissante (91) est associée à une butée (91a).

8. Installation de téléphérique selon la revendication 1, **caractérisée en ce que** les deux câbles porteurs (31, 32) reposent chacun, au niveau de l'au moins un poteau (4), sur un support, en particulier des tôles de support (71a, 72a), lesquels deux supports sont reliés entre eux par un barre de liaison (97), le barre de liaison (97) supportant deux bras de guidage (96) sur lesquels est articulé un support (94) pour un rouleau porteur (8a), ce support (94) étant soumis à une force de rappel, en particulier celle d'un ressort de compression (95), par lequel il peut être déplacé latéralement par rapport aux supports des câbles porteurs (31, 32), en particulier aux tôles de support (71a, 72a).

9. Installation de téléphérique selon la revendication 8, **caractérisée en ce que** l'un des deux supports, en particulier des tôles de support (71a, 72a), est muni d'une butée (98).

10. Installation de téléphérique selon la revendication 1, **caractérisée en ce que** sont prévus au niveau de l'au moins un poteau (4) des supports, en particulier des tôles de support (71a, 72a) verticales, entre lesquels un bras pivotant (101) sur lequel est supporté un rouleau porteur (8a) est supporté de façon pivotante sur un boulon (102) fixé au bâti, le bras pivotant (101) pouvant être déplacé sous l'action d'une force de réglage, en particulier d'une masse (104) ou d'un moteur électrique (105), d'une position de pivotement inférieure à une position de pivotement supérieure.

11. Installation de téléphérique selon l'une des revendications 5 et 10, **caractérisée en ce que** le bras pivotant (109) est réglable en hauteur entre deux butées (103).
